# EUROPÄISCHE PATENTSCHRIFT

(11) **EP 1 256 501 B1**
(45) Veröffentlichungstag und Bekanntmachung des Hinweises auf die Patenterteilung: **19.12.2007**
(21) Anmeldenummer: 02009873.7
(22) Anmeldetag: 02.05.2002
(51) Int. Cl.: B61D 17/10

(54) **Verfahren zum Verlegen eines Fussbodens in Transportmitteln, insbesondere in Schienenfahrzeugen, und Fussboden für Transportmittel**
Procedure for laying a floor in transport means, in particular in railway vehicles, and floor for transport means
Procédé pour poser un plancher en moyens de transport, en particulier en véhicules ferroviaires, et plancher pour moyens de transport

(30) Priorität: 11.05.2001 DE 10122815
(43) Veröffentlichungstag der Anmeldung: 13.11.2002
(73) Patentinhaber: Bombardier Transportation (Bahntechnologie) Holding Germany GmbH, 12526 Berlin (DE); Rudolf Rost Sperrholz GmbH, 25462 Rellingen (DE)
(72) Erfinder: Grüneberg, Michael, Dipl.-Ing., 06114 Halle (DE); Wernecke, Herrmann, Dipl.-Ing. (FH), 12526 Berlin (DE); Rost, Rudolf, 22523 Hamburg (DE)
(74) Vertreter: Broydé, Marc

(56) Entgegenhaltungen:
- EP-A- 1 010 833
- WO-A-98/09860
- DE-A- 2 851 383
- DE-A- 3 415 848

## Beschreibung

Die Erfindungen betreffen ein Verfahren zum Verlegen eines Fußbodens in Transportmitteln, insbesondere in Schienenfahrzeugen, und einen Fußboden für Transportmittel, im Wesentlichen Fußbodenplatten aufweisend, die über Auflageelemente auf dem Transportmittelrohbau aufgeklebt sind.

### [Stand der Technik]

Es ist allgemein bekannt, im Rahmen von Fußbodenkonstruktionen für Transportmittel eine Vielzahl gleichmäßig verteilter und zumeist speziell ausgebildeter Auflagen einzusetzen, über denen sich der darüber angeordnete und im Wesentlichen aus entsprechenden Fußbodenplatten gebildete Fußboden auf dem Transportmittelrohbau abstützt. Beispielhaft werden hierfür die Lösungen gemäß DE 199 27 005 C1 und DE 199 27 006 A1 genannt, wonach auf der Bodenprofilplatte nach einem Rastersystem eine Vielzahl von als Auflageelemente wirkende und in Halteprofilen angeordnete sowie zur Realisierung einer Schraubverbindung mit den Fußbodenplatten geeignet ausgebildete Auflager zur Anwendung kommt. Bei diesen Lösungen wirkt sich insbesondere der Aufwand zum Nivellieren der Auflager mittels notwendigen Messrahmens, der jeweils sektionsweise über die Breite des Fahrzeuges aufgespannt werden muss, sehr nachteilig aus, vorrangig dann, wenn diese Abläufe unter dem Aspekt eines wirtschaftlichen Fertigungsprozesses betrachtet werden.

Auch dass im Fußbodenbereich, zum Festlegen der Auflageelemente auf dem Transportmittelrohbau bzw. der Fußbodenplatten auf den Auflageelementen, Klebeverbindungen zur Anwendung kommen, gehört bereits seit langer Zeit zum Stand der Technik.

So wird beispielsweise nach der DE 198 38 496 A1 ein Polyurethankleber eingesetzt, während beispielsweise nach den Lösungen gemäß DE 44 41 290 C1 oder DE 40 37 125 A1 andere, im ausgehärteten Zustand elastische Nasskleber verwendet werden. Dabei wird der dickschichtig aufgetragene Kleber in den meisten Fällen neben seinen eigentlichen Zweckbestimmungen des dauerhaften Verbindens der mit ihm in Wirkkontakt tretenden Fußbodenkomponenten und des Entkoppelns des Fußbodens vom Transportmittelrohbau zugleich in den Prozess des Ausgleichs von Höhendifferenzen im Rahmen der Nivellierung der Auflageelemente einbezogen, indem den einzelnen Auflageelementen unterschiedliche Klebeschichtstärken zugeordnet werden. Insbesondere das dickschichtige Auftragen des Klebers ist ursächlich für lange Aushärtungsphasen des Klebstoffes und für lange Standzeiten, während der der Fußboden nicht belastet werden darf. Wird daran anschließend auch noch der Fußboden- oder Gehbelag mit einem solchem Kleber auf den Fußbodenplatten festgelegt, müssen weitere Aushärtungsphasen mit den bekannten nachteiligen Folgen berücksichtigt werden, was die Effizienz im Rahmen der Fahrzeugfertigung zusätzlich negativ beeinflusst.

Insbesondere der vorbeschriebene Nachteil des dickschichtigen Kleberauftrages soll durch die gattungsgemäße Lösung nach

EP 558 520 B1 beseitigt werden, indem die zwischen Wagenkastenrohbau und Fußbodenplatte angeordneten und mittels Nassklebers verklebten Gummi- oder Kunststoffstreifen auf ihrer Ober- und Unterseite profiliert ausgebildet sind. Dadurch kann die langsam aushärtende Klebemasse in den Vertiefungen des Gummistreifens nach erfolgter Anfangshaftung nicht mehr ausweichen, woraus eine wesentliche Verkürzung der Standzeiten, während der der Fußboden nicht begangen werden kann, resultieren soll.

Selbst wenn hierbei tatsächlich akzeptable Standzeitminimierungen realisierbar erscheinen, werden die vorgenannten Probleme beim klebenden Festlegen des Fußboden- oder Gehbelages auf den Fußbodenplatten weder angesprochen noch ein Lösungsvorschlag angeboten.

Allen vorbeschriebenen Lösungen haftet gemeinsam der entscheidende Nachteil an, dass der einmal festgelegte Fußboden bzw. die einmal festgelegten Fußbodenteile oder -komponenten bei Reparaturarbeiten nur sehr aufwendig und zumindest teilweise zerstört entfernt werden können.

### [Aufgabe der Erfindung]

Den Erfindungen liegt die Aufgabe zugrunde, den Aufbau und das Verlegen eines Fußbodens in Transportmitteln, insbesondere in Schienenfahrzeugen, derart zu verbessern, dass trotz wesentlich vereinfachter Arbeitsabläufe unproduktive Standzeiten gänzlich entfallen, wobei zugleich die Möglichkeit des einfachen sowie zerstörungsfreien Austausches des Fußbodens oder von Fußbodenteilen bzw. von -komponenten im Reparaturfall realisierbar sein soll.

Diese Aufgabe wird durch ein Verfahren der eingangs genannten Art mit den kennzeichnenden Merkmalen des Anspruchs 1 und durch einen Fußboden nach Anspruch 5 gelöst. Vorteilhafte Ausgestaltungen sind den Unteransprüchen entnehmbar.

Die Vorteile der Erfindungen bestehen insbesondere darin, dass durch die optimierte Anordnung sowie Dimensionierung der Auflageelemente und die Verrastungen der sich berührenden Randpartien der Fußbodenplatten neben nicht unbeachtlichen Materialeinsparungen ein selbsttätiges Nivellieren des Systems mit der Vermeidung des bei bekannten Lösungen an dieser Stelle erforderlichen Aufwandes realisierbar sind. Außerdem wird durch den gänzlichen Wegfall von Aushärtungszeiten des Klebers eine erhebliche Fertigungszeitminimierung erreicht, und durch die Möglichkeit des mehrfachen Lösens der Klebeverbindung(en) ist eine zerstörungsfreie Reparatur des Gesamtfußbodens oder von Teilen bzw. Komponenten davon mit geringem Aufwand möglich.

### [Beispiele]

Ein Ausführungsbeispiel der Erfindungen ist nachstehend anhand der Zeichnungen veranschaulicht.

Es zeigen:
- Fig. 1: Draufsicht auf Transportmittelrohbau mit aufgelegten Fußbodenplatten
- Fig. 2: Fußbodenaufbau im Schnitt

Deutlich sind in Fig. 1 die auf dem Transportmittelrohbau 1 festgelegten Auflageelemente 7; 7' zu erkennen, die nur in den Gegenden der Längsmitte 3 und der Randpartien 4 des Transportmittels angeordnet sind.

Dabei wurde auf den Auflageflächen der Auflageelemente 7; 7' ein Trockenkleber 8 (Fig. 2) aufgebracht, dessen äußere Schutzfolie erst dann entfernt wird, wenn die Auflageelemente 7; 7', entsprechend der aufzubringenden Fußbodenplattengröße, in den vorbeschriebenen Bereichen des Transportmittelrohbaus 1 örtlich positioniert wurden. Nach dem Entfernen dieser äußeren Schutzfolie werden die Auflageelemente 7; 7' sofort klebend auf dem Transportmittelrohbau 1 festgelegt, wobei es sich anbietet, die Fußbodenplatten 5 zumindest nahezu der Breite des Transportmittels in diesem Bereich auszuführen und die Auflageelemente 7; 7', die den sich berührenden Randpartien der Fußbodenplatten 5 zugeordnet sind, derart zu positionieren, dass sie zugleich zur Auflage der Randpartie der jeweils nächsten Fußbodenplatte 5 geeignet angeordnet sind. Dabei sollten, wie in Fig. 2 dargestellt, die in der Gegend der Längsmitte 3 des Transportmittels zu positionierenden Auflageelemente 7' zwischen 1 mm und 10 mm sich höher erstreckend dimensioniert werden als die Auflageelemente 7, welche den Randpartien 4 des Transportmittels zugeordnet werden, wodurch in Verbindung mit der optimalen Anordnung der Auflageelemente 7; 7' und der noch zu beschreibenden Verrastung 6 der sich berührenden Randpartien der Fußbodenplatten 5 ein selbsttätiges Nivellieren aller Fußbodenplatten 5 im verlegten System erfolgt.

Nach dem vorbestimmten Festlegen aller erforderlichen Auflageelemente 7; 7' auf dem Transportmittelrohbau 1 wird die erste Fußbodenplatte 5, auf welcher - wie bei allen anderen - auf der Oberseite ebenfalls ganzflächig ein noch mit Schutzfolie abgedeckter Trockenkleber 8 aufgebracht wurde, über den Auflageelemente 7; 7' positioniert. Nach dem Entfernen der oberen Schutzfolie des Trockenklebers 8 der Auflageelemente 7; 7' wird die Fußbodenplatte 5 auf den Trockenkleber 8 auf- und damit sofort klebend festgelegt. Sollte dabei, aus welchen Gründen auch immer, eine fehlerhafte Verlegung der Fußbodenplatte 5 erfolgt sein, lässt sich diese, wie zuvor gegebenenfalls auch die Auflageelemente 7; 7', wieder vom Trockenkleber 8 abziehen und in korrigierter Position erneut sofort klebend festlegen. Danach kann in Transportmittellängsrichtung und in gleicher Weise die Verlegung weiterer Fußbodenplatten 5 erfolgen, wobei deren sich berührende Randpartien mittels einer Verrastung 6 ineinandergreifend miteinander verbunden werden, um mit einfachen Mitteln, neben dem bereits dargestellten positiven Effekt, die Fußbodenplatten 5 gegen ein Auseinanderdriften zu sichern.

Nachdem auf dem Transportmittelrohbau 1 alle vorgesehenen Fußbodenplatten 5 festgelegt wurden, ist letztlich ein aufgerollter Fußboden- oder Gehbelag 9, nach dem Entfernen der Schutzfolie von dem auf der Oberseite der Fußbodenplatten 5 angeordneten Trockenkleber 8, über diesen auszurollen und auf den Fußbodenplatten 5 sofort klebend festzulegen. Dabei bietet es sich an, auch die Breite des Fußboden- oder Gehbelages 9 entsprechend der Breite des Transportmittels in diesem Bereich zu dimensionieren, um mit einem einzigen Ausrollvorgang des Fußboden- oder Gehbelages 9 in Längsrichtung des Transportmittels diese Baugruppe in einem Arbeitsgang fertigungstechnisch abschließen zu können. Selbstverständlich ist es aber auch möglich, unter Berücksichtigung der jeweiligen Transportmittelspezifik, die Verlegerichtung des Fußboden- oder Gehbelages 9 anders zu wählen, wichtig ist, dass bei aufgetretenen Verlegefehlern und/oder bei Fehlern im Fußboden- oder Gehbelag (9) dieser insgesamt oder teilweise vom Trockenkleber (8) abgezogen und entweder richtig verlegt oder zumindest teilweise ausgetauscht wieder sofort klebend festlegbar ist. Ebenso von Bedeutung ist aber auch, dass alle Teile bzw. Komponenten des gesamten Fußbodens einerseits sofort klebend festgelegt sowie sofort belastbar sind, wodurch der Innenausbau des Transportmittels unmittelbar nach dem Abschluss des Verlegens des Fußboden- oder Gehbelages 9 beginnen kann. Andererseits wird aber durch die Möglichkeit des mehrfachen Lösens und wiederholten Verklebens aller Verbindungen auch eine zerstörungsfreie Reparatur des Gesamtfußbodens oder von Teilen bzw. von Komponenten davon möglich, was insbesondere für spätere Instandhaltungsmaßnahmen von entscheidendem Vorteil ist.

Für eine feste und in den dargestellten Grenzen dauerhaft klebende Verbindung sollte der Trockenkleber 8 großflächig mit allen zu verklebenden Teilen und Komponenten des Fußbodens in Wirkkontakt treten. Aus diesem Grund sind die Auflageflächen der Auflageelemente 7; 7' eben ausgebildet und sollten bei der Verwendung eines Sickenfußbodens im Transportmittelrohbau 1 alle Auflageelemente 7; 7' auf den Sickenbergen 2 angeordnet werden, wie dies in Fig. 2 dargestellt ist.

Als selbstverständlich wird in diesem Zusammenhang angesehen, dass sowohl die Auflageelemente 7; 7' als auch die Fußbodenplatten 5 die für das jeweilige Transportmittel geforderten Dämm- und Isolationseigenschaften aufweisen, und dass der Erfindungsgedanke nicht an die im Ausführungsbeispiel dargestellten Einzelheiten gebunden sein soll.

### [Bezugszeichenliste]

- 1 -: Transportmittelrohbau
- 2 -: Sickenberg
- 3 -: Längsmitte
- 4 -: Randpartie
- 5 -: Fußbodenplatte
- 6 -: Verrastung
- 7 -: Auflageelement
- 7' -: Auflageelement
- 8 -: Trockenkleber
- 9 -: Fußboden- oder Gehbelag

## Patentansprüche

1. Verfahren zum Verlegen eines Fußbodens in Transportmitteln, insbesondere in Schienenfahrzeugen, wobei der Fußboden im Wesentlichen Fußbodenplatten aufweist, die über Auflageelemente auf dem Transportmittelrohbau aufgeklebt sind, **dadurch gekennzeichnet, dass** beidseitig auf den Auflageflächen der Auflageelemente (7; 7') ein Trockenkleber (8) aufgebracht wird, der mittels äußerer Schutzfolien noch abgedeckt bleibt, wonach die Auflageelemente (7; 7'), entsprechend der aufzubringenden Fußbodenplattengröße, zumindest in den Gegenden der Längsmitte (3) und der Randpartien (4) des Transportmittels örtlich auf dem Transportmittelrohbau (1) auf- und, nach dem Entfernen der unteren Schutzfolie, sofort klebend festzulegen sind, um anschließend die Fußbodenplatte (5), auf welcher auf der Oberseite ebenfalls ein noch mit Schutzfolie abgedeckter Trockenkleber (8) aufgebracht wurde, über den Auflageelementen (7; 7') zu positionieren sowie nach dem Entfernen deren oberer Schutzfolien auf diese auf- sowie sofort klebend festzulegen, wonach die Verlegung der nächsten Fußbodenplatte (5), in Transportmittellängsrichtung, in gleicher Weise erfolgt und die sich berührenden Randpartien der Fußbodenplatten (5) gegen ein Auseinanderdriften gesichert werden, um abschließend einen aufgerollten Fußboden- oder Gehbelag (9), nach dem Entfernen der Schutzfolie von dem auf der Oberseite der Fußbodenplatten (5) angeordneten Trockenkleber (8), in Längsrichtung des Transportmittels sowie über den Trockenkleber (8) auszurollen und auf den Fußbodenplatten (5) sofort klebend festzulegen, wobei bei auftretenden Verlegefehlern und/oder bei Fehlern im Fußboden- oder Gehbelag (9) dieser insgesamt oder teilweise vom Trockenkleber (8) abgezogen und entweder richtig verlegt oder zumindest teilweise ausgetauscht wieder sofort klebend festzulegen ist.

2. Verfahren nach Anspruch 1, **dadurch gekennzeichnet, dass** die Breite der Fußbodenplatten (5) zumindest nahezu der Breite des Transportmittels in diesem Bereich entsprechend ausgeführt wird.

3. Verfahren nach einem der Ansprüche 1 oder 2, **dadurch gekennzeichnet, dass** die sich berührenden Randpartien der Fußbodenplatten (5), unmittelbar mit dem klebenden Festlegen der zu verlegenden Fußbodenplatte (5), ineinandergreifend miteinander verbunden werden.

4. Verfahren nach einem der Ansprüche 1 bis 3, **dadurch gekennzeichnet, dass** die in der Gegend der Längsmitte (3) des Transportmittels zu positionierenden Auflageelemente (7') sich höher erstreckend dimensioniert werden als die Auflageelemente (7), welche den Randpartien (4) des Transportmittels zuzuordnen sind, und dass das ausrollende Aufbringen der Fußboden- oder Gehbelagbahn(en) (9) entsprechend der jeweiligen Transportmittelspezifik erfolgt.

5. Fußboden für Transportmittel, insbesondere für Schienenfahrzeuge, im Wesentlichen Fußbodenplatten aufweisend, die über Auflageelemente auf dem Transportmittelrohbau aufgeklebt sind, welcher Fußboden mittels des Verfahrens nach einem der Ansprüche 1 bis 4 verlegt wird, **dadurch gekennzeichnet, dass** die Auflageelemente (7; 7') nur in den Gegenden der Längsmitte (3) und der Randpartien (4) des Transportmittels örtlich angeordnet sind und ihre eben ausgebildeten Auflageflächen einen Trockenkleber (8) aufweisen derart, dass die Auflageelemente (7; 7') einerseits ganzflächig mit dem Transportmittelrohbau (1) und andererseits ganzflächig mit den Fußbodenplatten (5), die zumindest nahezu der Breite des Transportmittels in diesem Bereich entsprechen und deren sich berührende Randpartien gegen ein Auseinanderdriften gesichert ausgebildet sind, in Wirkverbindung stehen, wobei der Oberseite der Fußbodenplatten (5) ganzflächig ein Trockenkleber (8), zur Aufnahme eines Wirkkontaktes mit einem darüber angeordneten Fußboden- oder Gehbelag (9), zugeordnet ist.

6. Fußboden nach Anspruch 5, **dadurch gekennzeichnet, dass** die quer zur Längsmittellinie des Transportmittels angeordneten und sich berührenden Randpartien der Fußbodenplatten (5) mit Verrastungen (6) ausgebildet sind.

7. Fußboden nach Anspruch 5 und 6, **dadurch gekennzeichnet, dass** die in der Gegend der Längsmitte (3) des Transportmittels positionierten Auflageelemente (7') zwischen 1 mm und 10 mm höher ausgebildet sind als die Auflageelemente (7), welche den Randpartien (4) des Transportmittels zugeordnet sind.

8. Fußboden nach einem der Ansprüche 5 bis 7, **dadurch gekennzeichnet, dass** bei Verwendung eines Sickenfußbodens im Transportmittelrohbau (1) die Auflageelemente (7; 7') auf den Sickenbergen (2) angeordnet sind.

## Claims

1. Method for laying a floor in means of transport, particularly in rail vehicles, with the floor essentially having floor panels which are glued over support elements on the carcase of the means of transport, **characterised in that** a dry adhesive (8) is applied bilaterally to the supporting surfaces of the support elements (7; 7'), which still remains covered by means of external protective films, after which the support elements (7; 7'), according to the floor panel size to be applied, at least in the areas of the longitudinal centre (3) and the peripheral sections (4) of the means of transport (1), are to be locally fixed on to the carcase of the means of transport (1) and immediately fixed by adhesive after removal of the lower protective film, in order to subsequently position the floor panel (5), to the upper side of which a dry adhesive still covered with protective film has been applied, over the supporting elements (7; 7') and to fix these over the latter and immediately by means adhesive after removal of their upper protective films, after which laying of the next floor panel (5) is performed in the same manner in the longitudinal direction of the means of transport and the peripheral sections of the floor panels (5) are secured against drifting apart, in order to subsequently roll out a rolled up floor or walkable covering (9), after removal of the protective film from the dry adhesive (8) arranged on the upper side of the floor panels (5) in the longitudinal direction of the means of the transport and over the dry adhesive (8) and fix it immediately by adhesive to the floor panels (5) with in the case of any laying errors and/or in case of errors in the floor or walking coating (9), the latter can be completely or partially detached from the dry adhesive and can be immediately fixed again by adhesive, either properly laid or at least partially replaced.

2. Method according to claim 1, **characterised in that** the width of the floor panels (5) is designed accordingly to at least approximate the width of the means of transport in this area.

3. Method according to either claim 1 or 2, **characterised in that** the peripheral areas of the floor panels (5) in contact with each other engage with each other directly with adhesive fixing of the floor panel (5) to be laid.

4. Method according to any of claims 1 to 3, **characterised in that** the supporting elements (7') to be positioned in the vicinity of the longitudinal centre (3) of the means of transport are designed to extend higher than the supporting elements (7) which are to be allocated to the peripheral sections (4) of the means of transport and that application by unrolling of the laths of floor or walkable covering (9) is performed according to the respective specifications of the means of transport.

5. Floor for means of transport, particularly for rail vehicles, essentially having floor panels, which are glued over supporting elements on the carcase of the means of the transport, the floor of which is laid by the method according to any of claims 1 to 4, **characterised in that** the supporting elements (7; 7') are locally arranged only in the vicinity of the longitudinal centre (3) and the peripheral sections (4) of the means of transport and the supporting surfaces that they form have a dry adhesive (8) such that the supporting elements (7; 7') are on the one hand in interaction over the entire surface with the carcase of the means of transport (1) and on the other hand over the entire surface with the floor panels (5), which at least approximately the width of the means of transport in this area and their peripheral sections in contact with each other are designed secured against drifting apart, with a dry adhesive (8) intended for interaction with a floor or walking covering (9) being allocated to the entire upper surface of the floor panels (5).

6. Floor according to claim 5, **characterised in that** the peripheral sections of the floor panels (5) arranged crossways to the longitudinal centre line of the means of transport are designed with catches.

7. Floor according to claim 5 and 6, **characterised in that** the supporting elements (7') positioned in the vicinity of the longitudinal centre (3) of the means of transport are designed between 1 and 10 mm higher than the supporting elements (7), which are allocated to the peripheral sections (4) of the means of transport.

8. Floor according to any of claims 5 to 7, **characterised in that** with use of a beading floor in the carcase of the means of transport (1), the supporting elements (7; 7') are arranged on the beading tips (2).

## Revendications

1. Procédé permettant de poser un plancher dans un moyen de transport, en particulier dans des véhicules ferroviaires, moyennant quoi le plancher présente essentiellement des panneaux de plancher, qui sont collés par l'intermédiaire d'éléments d'appui sur la construction brute de moyen de transport, **caractérisé en ce que**, des deux côtés sur les surfaces d'appui des éléments d'appui (7 ; 7') est appliqué un adhésif sec (8), qui reste encore recouvert à l'aide de pellicules protectrices externes, après quoi les éléments d'appui (7 ; 7'), en fonction de la grandeur des panneaux de plancher à appliquer, au moins à proximité du centre longitudinal (3) et des zones périphériques (4) du moyen de transport (1), doivent être posés localement sur la construction brute de moyen de transport (1), puis fixés immédiatement par collage une fois que la pellicule protectrice inférieure a été retirée, afin de positionner ensuite le panneau de plancher (5), sur la surface supérieure duquel a également été appliqué un adhésif sec (8) recouvert par la pellicule protectrice, par l'intermédiaire des éléments d'appui (7 ; 7') et, après le retrait de leurs feuilles protectrices supérieures, de les positionner puis de les fixer par collage immédiatement sur ces derniers, après quoi la pose du panneau de plancher (5) suivant, dans la direction longitudinale du moyen de transport, est réalisée de la même manière et les zones périphériques qui sont en contact des panneaux de plancher (5) sont bloquées à l'encontre d'une déviation les unes par rapport aux autres afin de dérouler ensuite un revêtement de plancher ou de passage (9) qui a été enroulé, une fois que la pellicule protectrice a été retirée de l'adhésif sec (8) disposé sur la face supérieure des panneaux de plancher (5) dans la direction longitudinale du moyen de transport et par l'intermédiaire de l'adhésif sec (8), et les fixer immédiatement par collage sur les panneaux de plancher (5), moyennant quoi, lorsqu'il apparaît des erreurs en termes de pose et/ou des erreurs au niveau du revêtement de plancher ou de passage (9), celui-ci est globalement ou en partie retiré de l'adhésif sec (8) et peut être fixé de nouveau immédiatement par collage soit en étant posé correctement soit en étant changé au moins en partie.

2. Procédé selon la revendication 1, **caractérisé en ce que** la largeur des panneaux de plancher (5) correspond quasiment au moins à la largeur du moyen de transport dans cette zone.

3. Procédé selon la revendication 1 ou 2, **caractérisé en ce que** les zones périphériques des panneaux de plancher (5), qui sont en contact, sont reliées les unes aux autres par interpénétration directement en fixant par collage le panneau de plancher (5) à poser.

4. Procédé selon l'une quelconque des revendications 1 à 3, **caractérisé en ce que** les éléments d'appui (7') devant être positionnés à proximité du centre longitudinal (3) du moyen de transport sont dimensionnés en s'étendant plus haut que les éléments d'appui (7), qui doivent être associés aux zones périphériques du moyen de transport, et **en ce que** l'application par déroulement de la bande / des bandes de revêtement de plancher ou de passage (9) est réalisée en fonction des spécificités respectives du moyen de transport.

5. Plancher destiné à un moyen de transport, en particulier à des véhicules ferroviaires, présentant essentiellement des panneaux de plancher qui sont collés par l'intermédiaire d'éléments d'appui sur la construction brute de moyen de transport, lequel plancher est posé à l'aide du procédé selon l'une quelconque des revendications 1 à 4, **caractérisé en ce que** les éléments d'appui (7 ; 7') ne sont disposés localement qu'à proximité du centre longitudinal (3) et des zones périphériques (4) du moyen de transport et leurs surfaces d'appui configurées de manière plane présentent un adhésif sec (8), de telle sorte que les éléments d'appui (7 ; 7') sont en interaction d'une part, sur toute la surface, avec la construction brute de moyen de transport (1) et d'autre part, sur toute la surface, avec les panneaux de plancher (5) qui correspondent au moins quasiment à la largeur du moyen de transport dans cette zone et dont les zones périphériques en contact sont configurées de manière à être protégées d'une déviation les unes par rapport aux autres, moyennant quoi, à la surface supérieure des panneaux de plancher (5) est associé sur toute la surface un adhésif sec (8) permettant d'absorber un contact actif avec un revêtement de plancher ou de passage (9) disposé dessus.

6. Plancher selon la revendication 5, **caractérisé en ce que** les zones périphériques, disposées transversalement à la ligne médiane longitudinale du moyen de transport et en contact les unes avec les autres, des panneaux de plancher (5) sont configurées avec des encliquetages.

7. Plancher selon les revendications 5 et 6, **caractérisé en ce que** les éléments d'appui (7') positionnés à proximité du centre longitudinal (3) du moyen de transport sont réalisés de manière à être plus élevés d'une hauteur comprise entre 1 mm et 10 mm que les éléments d'appui (7) qui sont associés aux zones périphériques (4) du moyen de transport.

8. Plancher selon l'une quelconque des revendications 5 à 7, **caractérisé en ce que**, lorsqu'on utilise un plancher mouluré dans la construction brute de moyen de transport (1), les éléments d'appui (7 ; 7') sont disposés sur les crêtes des moulures (2).
